# FASCICULE DE BREVET EUROPEEN

(11) **EP 1 805 379 B1**
(45) Date de publication et mention de la délivrance du brevet: **23.12.2015**
(21) Numéro de dépôt: 05810746.7
(22) Date de dépôt: 03.10.2005
(51) Int. Cl.: E04F 13/08

(54) **DOUBLAGE DE PAROI A RESISTANCE AMELIOREE AU CHOC**
WANDVERSTÄRKUNGSBEKLEIDUNG MIT VERBESSERTER STOSSFESTIGKEIT
WALL BACKING LINING WITH IMPROVED IMPACT STRENGTH

(30) Priorité: 05.10.2004 FR 0452268
(43) Date de publication de la demande: 11.07.2007
(73) Titulaire: SAINT-GOBAIN ISOVER, 92400 Courbevoie (FR)
(72) Inventeur: LIZARAZU, Dominica, F-75017 Paris (FR); BON, René, 84100 Uchaux (FR); LEGUAY, Jean-Claude, F-84850 Camaret/Aigue (FR); JORET, Laurent, F-92370 Chaville (FR)
(74) Mandataire: Cardin, Elise
(86) Numéro de dépôt international: PCT/FR2005/050803
(87) Numéro de publication internationale: WO 2006/037919

(56) Documents cités:
- EP-A- 0 236 224
- EP-A- 0 718 451
- EP-A- 0 727 546
- FR-A- 2 533 959

## Description

La présente invention a trait au doublage de parois verticales, à l'intérieur de bâtiment, visant à procurer une isolation thermique, acoustique, ainsi qu'un aspect uniforme, lisse. Les parois sont généralement de hauteurs comprises entre 2,40 et 3 m, et constituées d'un mur en béton, parpaings, briques, pierres mais aussi d'une paroi de maison à ossature bois constituée de montants en bois verticaux.

On connaît en particulier des documents EP 718 451 A1 et EP 727 546 A1, des systèmes composés de tiges filetées fixées à la paroi à isoler, de matelas de laine minérale que l'on embroche sur ou intercale entre les tiges filetées, puis maintient contre la paroi par des profilés métalliques solidarisés aux tiges filetées par l'intermédiaire de platines taraudées.

Ces platines comportent par exemple deux mâchoires diamétralement opposées lui permettant de venir en engagement avec les ailes de retour d'un profilé en U tous les demi-tours de rotation.

Ce système permet un réglage fin de la distance du profilé déjà en place à la paroi.

Les documents FR 2 822 179 et FR 2 852 989 en décrivent des perfectionnements dans lesquels un cavalier de maintien et blocage du profilé en U est monté à rotation, ou vissé à la platine taraudée.

Il doit être noté que tous les types d'appui différents de ceux décrits précédemment peuvent être employés dans le cadre de l'invention. On citera notamment, à titre non limitatif, les appuis décrits dans les documents EP 1 156 172 A1, FR 2 785 312, WO 03/08734, FR 2 779 467, FR 2 805 298.

Les profilés peuvent être dits en C, I, L, U, W, Z selon leur forme et sont également appelés fourrures. S'ils sont de nature métallique, ils sont conformes au projet de norme pr EN 14 195. Ils sont insérés en pied et en tête dans des cornières ou des profilés en U, appelés aussi lisses, fixés au sol et au plafond. Les plaques de plâtre sont mises en appui contre les fourrures et les lisses et vissées à ces fourrures.

Les fourrures sont traditionnellement disposées verticalement, même si on peut trouver, très rarement (voir par exemple l'Avis Technique 9/03-759 du Centre Scientifique et Technique du Bâtiment) des fourrures disposées horizontalement, notamment au nombre de deux pour les hauteurs de parois précitées. Montées en position verticale, les fourrures sont habituellement fixées à la paroi en un seul point situé à mi-hauteur - toujours pour les hauteurs de parois précitées, et pour un parement de plaques de plâtre courantes, dont il sera question plus en détails par la suite.

FR 2 533 959 décrit un doublage de paroi (bardage) comprenant une ossature de profilés horizontaux. EP 727 546 A1 divulgue les caractéristiques du préambule de la revendication 1.

L'invention a pour objectif d'augmenter la résistance au choc de corps mou du doublage de paroi. Cette résistance est évaluée en faisant subir au système constitué de plaques de plâtre de parement sur l'ossature fixée au mur des chocs normalisés simulant des chocs de types les plus fréquemment rencontrés pour les parois intérieures de bâtiments, c'est-à-dire tous types de heurts occasionnés par les occupants, soit directs, soit par l'intermédiaire d'objets déformables ... Par résistance au choc, on entend ici l'absence d'enfoncement et de déformation des plaques de plâtre, maintien de leur intégrité, ainsi que de leurs jointoiements.

En conséquence, l'invention a pour objet un doublage de paroi sensiblement verticale comprenant un isolant thermique et/ou acoustique, une ossature constituée de profilés en position verticale régulièrement espacés le long de la paroi et un parement fixé sur l'ossature. Le doublage se distingue par le fait que les profilés sont fixés à la paroi chacun en un seul point ce point étant décalé alternativement vers le haut et vers le bas par rapport à une hauteur de référence, comprise entre la mi-hauteur de la paroi et 1,5 m au-dessus du sol, d'une valeur comprise entre 10 et 24% de la hauteur de la paroi.

La hauteur de référence, par rapport à laquelle les points de fixation des profilés à la paroi sont décalés alternativement vers le haut et vers le bas, est en réalité la hauteur d'impact de l'essai de choc de corps mou. C'est donc à cette hauteur d'impact qu'une amélioration substantielle de la résistance au choc de corps mou est obtenue grâce à l'invention. Or les essais normalisés de chocs de corps mous sont susceptibles de définir différentes hauteurs d'impact dans l'intervalle précité ; par exemple la norme NF EN 596 prescrit une hauteur d'impact de 1,5 m du sol.

Les profilés constituant l'ossature sont essentiellement rigides, métalliques ou en matière plastique. S'ils sont de nature métallique, leur inertie est typiquement comprise entre 0,2 et 2 cm⁴. S'ils sont constitués d'un autre matériau, le produit du module d'Young du matériau et de l'inertie du profilé est typiquement compris entre 60 N.m² et 600 N.m².

La disposition particulière des points de fixation des profilés permet au doublage de résister à des chocs plus importants.

De préférence, le parement consiste en plaques de plâtre, en particulier de types satisfaisant aux normes NF P72-302 ou ISO 6308. Ces plaques sont donc fabriquées par laminage d'un mélange de plâtre et d'eau pouvant être additionné d'adjuvants tels que produit moussant, fibre, etc. entre deux feuilles de carton dont l'une est retournée sur les bords longitudinaux et encollée avec l'autre.

On cite en particulier des plaques de 12,5 mm d'épaisseur, de masse surfacique comprise entre 8,5 et 12 kg/m², de 1,20 m de large, de longueur comprise entre 2,5 et 3 m.

Selon d'autres caractéristiques préférées de l'invention :
- La valeur du décalage est sensiblement identique pour tous les profilés, c'est-à-dire que tous les points de fixation sont décalés d'une même distance par rapport à la hauteur de référence définie ci-dessus, que ce soit vers le haut ou vers le bas ;
- Cette valeur du décalage est comprise entre 13 et 21 % de la hauteur de la paroi.

Dans une réalisation préférée, l'isolant thermique et/ou acoustique est un matelas de laine minérale de masse volumique comprise entre 10 et 100 kg/m³, notamment de laine de verre ou de laine de roche. Ces matériaux présentent en effet d'excellentes propriétés d'isolation et de comportement au feu (ininflammabilité).

Avantageusement, le parement est constitué de plaques dont la dimension horizontale est un multiple de l'espacement entre deux profilés voisins. Par exemple, lorsqu'on utilise une plaque de plâtre telle que précisée ci-dessus, de 2,60 m de long et 1,20 m de large, deux cas peuvent être envisagés. Si la plaque est installée verticalement, l'espacement entre deux profilés voisins sera opportunément de 0,60 m, 0,40 m ou 1,20 m, par ordre de préférence décroissant, alors que si elle est installée horizontalement, cet espacement pourra être par exemple de 1,30 m, 0,65 m, 0,325 m.

Selon une variante intéressante, le doublage comprend des moyens aptes à fixer de manière amovible un profilé à la paroi à une distance réglable l'un de l'autre, ce réglage pouvant être effectué à partir d'une position de fixation de ces moyens à la paroi et aussi éventuellement au profilé.

L'invention est illustrée par la description qui suit de la figure unique annexée.

Sur la figure est représenté un doublage de paroi 1 par un revêtement comprenant des panneaux de laine minérale 2 recouverts par des plaques de parement en plâtre 3 du type particulier mentionné précédemment.

Les plaques de parement 3 sont fixées en position verticale sur une ossature métallique 4 maintenue par un système de montage et de fixation comprenant une tige filetée 5 et une platine 6.

La paroi 1 à revêtir est formée de briques ou parpaings 7 jointoyés. L'ossature est constituée de profilés 8 en U disposés verticalement entre une lisse basse 9 et une lisse haute 10.

Les profilés 8 sont disposés avec un écartement e de 60 cm les uns des autres et à une distance du mur correspondant pratiquement à l'épaisseur des panneaux isolants 2 utilisés.

Des trous 11 sont percés dans les joints 12 des parpaings ou des briques, tous les 60 cm dans la direction longitudinale de la paroi, mais alternativement 40 cm au-dessus et en-dessous de sa mi-hauteur (hauteur totale : 2,50 m). Bien entendu, les trous peuvent être disposés hors des joints le cas échéant.

Après mise en place de chevilles non représentées, des tiges filetées 5 sont vissées dans les chevilles. On embroche les panneaux isolants 2 en laine minérale de masse volumique comprise entre 10 et 100 kg/m³, sur les tiges filetées 5.

Puis sur celles-ci, on visse chaque fois une platine 6. Le vissage s'opère sur quelques millimètres, réalisant un réglage fin de la distance de la platine 6 à la paroi 1.

On peut procéder ensuite au montage des profilés 8, puis des plaques de parement 3. La platine est notamment telle que décrite dans le document EP 718 451, munie de deux mâchoires radiales diamétralement opposées, faisant saillie en direction opposée à la paroi 1, et aptes à fixer le profilé 8 en U par engagement sous ses deux ailes de retour. La solidarisation de la platine 6 au profilé 8 est ainsi réalisée à chaque demi-tour de rotation de la platine ; le passage de la position d'engagement à celle de désengagement (mâchoires alignées avec la direction longitudinale du profilé) est réalisé en un quart de tour de platine.

Il est possible de visser la platine 6 sur la tige filetée 5 quand le profilé 8 est déjà en place. Tel est aussi le cas avec les systèmes décrits dans les documents FR 2 822 179 et FR 2 852 989 mentionnés précédemment. Avec ces systèmes, le profilé 8 est encliqueté sur un cavalier vissé ou en rotation libre par rapport à la platine. La platine, débordant du profilé en U, peut alors être vissée sur la tige filetée sans que le profilé ne doive se désolidariser du cavalier.

On soumet le doublage de paroi à des essais de résistance au choc conformément à la norme NF P 08-301 appliquée à un corps mou de grandes dimensions. Il s'agit d'appliquer sur les plaques de plâtre après montage complet du doublage, un choc obtenu par chute pendulaire d'un sac sphéroconique de masse 50 kg. L'essai choc est effectué sur maquette d'une hauteur de 2,60 m et point d'impact à mi-hauteur.

Le travail (en joules) caractéristique du choc est proportionnel à la hauteur dont est élevé le sac dans sa position de départ, l'impact avec la plaque de plâtre ayant lieu en position verticale du câble auquel le sac est suspendu.

Le doublage ci-dessus résiste à un tel choc de 120 joules, correspondant à une élévation du sac de 24 cm.

Un doublage ne variant de celui de cet exemple que par le fait que les profilés sont fixés à la paroi chacun en un point positionné à mi-hauteur de la paroi, ne résiste qu'à un choc de 80 joules (élévation du sac de 16 cm). A une élévation du sac de 24 cm, son intégrité n'est pas maintenue.

## Revendications

1. Doublage de paroi (1) sensiblement verticale comprenant un isolant thermique et/ou acoustique (2), une ossature (4) constituée de profilés (8) en position verticale régulièrement espacés le long de la paroi (1) et un parement (3) en appui sur l'ossature (4), **caractérisé en ce que** les profilés (8) sont fixés à la paroi (1) chacun en un seul point (11), le point (11) étant décalé alternativement vers le haut et vers le bas par rapport à une hauteur de référence, comprise entre la mi-hauteur (13) de la paroi (1) et 1,5 m au-dessus du sol, d'une valeur comprise entre 10 et 24% de la hauteur de la paroi (1).

2. Doublage selon la revendication 1, **caractérisé en ce que** le parement (3) consiste en plaques de plâtre.

3. Doublage selon la revendication 1 ou 2, **caractérisé en ce que** la valeur du décalage est sensiblement identique pour tous les profilés (8).

4. Doublage selon l'une des revendications précédentes, **caractérisé en ce que** la valeur du décalage est comprise entre 13 et 21 % de la hauteur de la paroi (1).

5. Doublage selon l'une des revendications précédentes, **caractérisé en ce que** l'isolant thermique et/ou acoustique (2) est un matelas de laine minérale de masse volumique comprise entre 10 et 100 kg/m³, notamment de laine de verre ou de laine de roche.

6. Doublage selon l'une des revendications précédentes, **caractérisé en ce que** le parement (3) est constitué de plaques dont la dimension horizontale est un multiple de l'espacement (e) entre deux profilés (8) voisins.

7. Doublage selon l'une des revendications précédentes, **caractérisé en ce qu'**il comprend des moyens (5 ; 6) aptes à fixer de manière amovible un profilé (8) à la paroi (1) à une distance réglable l'un de l'autre, ce réglage pouvant être effectué à partir d'une position de fixation des moyens (5 ; 6) à la paroi (1) et aussi éventuellement au profilé (8).

8. Doublage selon l'une des revendications précédentes, **caractérisé en ce que** les profilés ou fourrures (8) sont métalliques et ont une inertie comprise entre 0,2 et 2 cm⁴.

9. Doublage selon l'une des revendications 1 à 7, **caractérisé en ce que** les profilés ou fourrures (8) ne sont pas métalliques et **en ce que** le produit du module d'Young du matériau les constituant et de l'inertie de la section du profilé est compris entre 60 N.m² et 600 N.m².

10. Doublage selon la revendication 6, **caractérisé en ce que** l'espacement (e) entre deux profilés (8) voisins est de 40 ou, de préférence, 60 cm pour un parement (3) constitué de plaques de 120 cm de large.

## Patentansprüche

1. Wandverkleidung (1), die im Wesentlichen vertikal ist, mit einer Wärme- und/oder Schalldämmung, einem Gerüst (4), das aus Profilen (8) in vertikaler Position gebildet ist, die entlang der Wand (1) regelmäßig beabstandet sind, und mit einer Verkleidung (3) in Abstützung auf dem Gerüst (4),
**dadurch gekennzeichnet, dass**
die Profile (8) an der Wand (1) jeweils in einem einzigen Punkt (11) befestigt sind, wobei der Punkt (11) relativ zu einer Referenzhöhe abwechselnd nach oben oder nach unten versetzt ist mit einem Versatzwert, der zwischen 10 und 24 % der Höhe der Wand (1) liegt, wobei die Referenzhöhe zwischen der halben Höhe (13) der Wand (1) und 1,5 m über dem Boden liegt.

2. Verkleidung nach Anspruch 1,
**dadurch gekennzeichnet, dass**
die Verkleidung (3) aus Gipsplatten besteht.

3. Verkleidung nach Anspruch 1 oder 2,
**dadurch gekennzeichnet, dass**
der Versatzwert für alle Profile (8) im Wesentlichen identisch ist.

4. Verkleidung nach einem der vorhergehenden Ansprüche,
**dadurch gekennzeichnet, dass**
der Versatzwert zwischen 13 und 21 % der Höhe der Wand (1) liegt.

5. Verkleidung nach einem der vorhergehenden Ansprüche,
**dadurch gekennzeichnet, dass**
die Wärme- und/oder Schalldämmung (2) eine Matte aus Mineralwolle mit einer volumenbezogenen Masse zwischen 10 und 100 kg/m³, insbesondere aus Glaswolle oder Steinwolle gebildet ist.

6. Verkleidung nach einem der vorhergehenden Ansprüche,
**dadurch gekennzeichnet, dass**
die Verkleidung (3) aus Platten gebildet ist, deren horizontale Abmessung ein Vielfaches des Abstands (e) zwischen zwei benachbarten Profilen (8) ist.

7. Verkleidung nach einem der vorhergehenden Ansprüche,
**dadurch gekennzeichnet, dass**
sie Mittel (5; 6) umfasst, die dazu eingerichtet sind, ein Profil (8) auf lösbare Weise an der Wand (1) in einer zueinander einstellbaren Distanz zu befestigen, wobei diese Einstellung ausgehend von einer Position zur Befestigung der Mittel (5; 6) an der Wand (1) und gegebenenfalls auch am Profil (8) durchgeführt werden kann.

8. Verkleidung nach einem der vorhergehenden Ansprüche,
**dadurch gekennzeichnet, dass**
die Profile oder Leisten (8) aus Metall sind und eine Inertanz zwischen 0,2 und 2 cm⁴ haben.

9. Verkleidung nach einem der Ansprüche 1 bis 7,
**dadurch gekennzeichnet, dass**
die Profile oder Leisten (8) nicht aus Metall sind und dass das Produkt aus dem Young-Modul des Materials, aus dem sie bestehen, und der Inertanz des Querschnitts des Profils zwischen 60 N.m² und 600 N.m² liegt.

10. Verkleidung nach Anspruch 6,
**dadurch gekennzeichnet, dass**
der Abstand (e) zwischen zwei benachbarten Profilen (8) bei einer Verblendung (3), die aus Platten mit 120 cm Breite besteht, 40 oder vorzugsweise 60 cm ist.

## Claims

1. A substantially vertical wall lining (1) comprising a thermal and/or acoustic insulation (2), a framework (4) consisting of vertically positioned sections (8) uniformly spaced along the wall (1) and a facing (3) bearing on the framework (4), **characterized in that** the sections (8) are each fastened to the wall (1) at one single point (11), the point (11) being shifted alternately upward and downward relative to a reference height by a value between 10 and 24% of the height of the wall (1), the reference height being between the mid-height (13) of the wall (1) and 1.5 m above the floor.

2. The lining as claimed in claim 1, **characterized in that** the facing (3) consists of plasterboards.

3. The lining as claimed in claim 1 or 2, **characterized in that** the amount of offset is substantially the same for all the sections (8).

4. The lining as claimed in one of the preceding claims, **characterized in that** the amount of offset is between 13 and 21% of the height of the wall (1).

5. The lining as claimed in one of the preceding claims, **characterized in that** the thermal and/or acoustic insulation (2) is a mineral wool blanket with a density of between 10 and 100 kg/m³, especially glass wool or rock wool blanket.

6. The lining as claimed in one of the preceding claims, **characterized in that** the facing (3) consists of plasterboards whose horizontal dimension is a multiple of the spacing (e) between two adjacent sections (8).

7. The lining as claimed in one of the preceding claims, **characterized in that** it includes means (5; 6) capable of removably fastening a section (8) to the wall (1) at an adjustable distance apart, it being possible for this adjustment to be carried out starting from a position in which the means (5; 6) have been fastened to the wall (1) and also possibly to the section (8).

8. The lining as claimed in one of the preceding claims, **characterized in that** the sections or furrings (8) are made of metal and have a moment of inertia between 0.2 and 2 cm⁴.

9. The lining as claimed in one of claims 1 to 7, **characterized in that** the sections or furrings (8) are not made of metal and **in that** the product of Young's Modulus of the constituent material multiplied by the moment of inertia of the cross section of the section is between 60 N.m² and 600 N.m².

10. The lining as claimed in claim 6, **characterized in that** the spacing (e) between two adjacent sections (8) is 40 cm, or preferably 60 cm, for a facing (3) consisting of plasterboards 120 cm in width.
